# EUROPÄISCHE PATENTSCHRIFT

(11) **EP 1 199 622 B1**
(45) Veröffentlichungstag und Bekanntmachung des Hinweises auf die Patenterteilung: **12.12.2007**
(21) Anmeldenummer: 01122079.5
(22) Anmeldetag: 14.09.2001
(51) Int. Cl.: G05G 9/047

(54) **Bedienungselement**
Operating element
Dispositif de commande

(30) Priorität: 10.03.2001 DE 10111609; 20.10.2000 DE 10052050
(43) Veröffentlichungstag der Anmeldung: 24.04.2002
(73) Patentinhaber: DEERE & COMPANY, Moline, Illinois 61265-8098 (US)
(72) Erfinder: Bernhardt, Gerd, Prof. Dr., 01728 Hänichen (DE); Fedotov, Sergiy, 01069 Dresden (DE); Rudik, Ruslan, 01217 Dresden (DE); Tarasinski, Nicolai, Dr., 67227 Frankenthal (DE); Weiss, Heinz, 64625 Bensheim (DE); Lang, Matthias, 75245 Neulingen (DE); Elser, Jürgen, 71566 Sechselberg (DE)
(74) Vertreter: Lau-Loskill, Philipp

(56) Entgegenhaltungen:
- JP-A- 62 235 615
- US-A- 4 125 271
- US-A- 4 589 810
- US-A- 4 641 123
- US-A- 5 451 134
- US-A- 5 767 840
- HEBSACKER M.: 'Die Auslegung der Kinematik des Hexaglide - "Methodik für die Auslegung paralleler Werkzeugmaschinen"' VDI-BERICHTE Nr. 1427, 1998, Seiten 51 - 67

## Beschreibung

Die Erfindung betrifft ein Bedienungselement zur manuellen Ansteuerung räumlicher Bewegungsabläufe eines zu steuernden Systems.

Für die Ansteuerung von Mechanismen werden Bedienungselemente eingesetzt, bei denen es sich beispielsweise um einen Bedienungshebel oder um einen Joystick handelt, die um eine oder zwei Achsen verschwenkbar sind. Diese Bedienungselemente ermöglichen eine Ansteuerung des Mechanismus in zwei Freiheitsgraden. So beschreibt beispielsweise die EP-A-0 981 078 einen joystickartig ausgebildeten Bedienungshebel, der sich mittels eines Kreuzgelenks in zwei Richtungen, nach vorn und hinten sowie nach links und rechts bewegen lässt. Auf dem Betätigungsgriff des Bedienungshebels befinden sich zwei elektrische Druckschalter zur manuellen Auslösung weiterer Steuersignale.

Für die Ansteuerung der Bewegung in mehr als zwei Freiheitsgraden, z. B. für räumliche Bewegungsabläufe, können zusätzliche Steuerelemente, wie Rollen oder elektrische Druckknöpfe in den Bedienungshebel integriert sein. Dadurch wird jedoch die Bedienung kompliziert und ist ergonomisch nicht optimal.

Die US-A-5,451,134 beschreibt eine in sechs Freiheitsgraden bewegbare Handhabungs- und Hebeeinrichtung, bei der zwischen einer unteren Plattform und einer oberen Plattform sechs längenveränderbare Stützen nach Art eines Hexapod angeordnet sind. Zur Betätigung dieser Stützen ist eine Steuereinrichtung mit einer entsprechenden Konfiguration von Streben vorgesehen, die gelenkig zwischen einer Grundplatte und einer Betätigungsplattform angeordnet sind. Die Streben sind teleskopartig verlängerbar, so dass sich die Betätigungsplattform durch einen hieran befestigten Steuerknüppel bezüglich der Grundplatte innerhalb von sechs Freiheitsgraden bewegen lässt. Die Längen der Streben werden durch jeweilige Seilanordnungen und ein Potentiometer in elektrische Signale umgewandelt, welche unter Zwischenschaltung einer Servoanordnung der Ansteuerung der Handhabungs- und Hebeeinrichtung dienen.

Durch die US-A-4,641,123 ist eine Joysticksteuerung bekannt geworden bei der eine Grundplatte und ein Handgriff vorgesehen sind, zwischen denen sich mehrere zylindrische längenverstellbare Potentiometer erstrecken. Benachbarte Potentiometerpaare greifen mit ihren jeweils ersten Enden in drei Eckpunkten eines gleichseitigen Dreiecks an der Grundplatte und mit ihren jeweils zweiten Enden in drei Eckpunkten eines gleichseitigen Dreiecks an dem Handgriff an. Der Handgriff lässt sich in sechs Freiheitsgrade bewegen. Dabei ändern sich die Längen der Potentiometer und deren Widerstände entsprechend, wobei die Widerstandsänderungen als Steuersignale genutzt werden.

Ziel der vorliegenden Erfindung ist es, ein Bedienungselement zu erhalten, welches das Steuern von mehr als zwei und bis zu sechs Freiheitsgraden erlaubt. Das Ansteuern der sechs Freiheitsgrade soll gleichzeitig möglich sein. Dem Bediener soll dabei lediglich eine Handhabe, beispielsweise ein Bedienhebel, zur Verfügung stehen, der das Bedienen aller Freiheitsgrade möglich macht, ohne dass zusätzliche Aktivierungselemente betätigt werden müssen.

Die der Erfindung zugrunde liegende Aufgabe wird darin gesehen, ein Bedienungselement der eingangs genannten Art anzugeben, durch welches die vorgenannten Probleme überwunden und die Ziele erreicht werden. Insbesondere soll durch eine einfache, ergonomische Bedienung eine Ansteuerung in mehr als zwei Freiheitsgraden möglich sein.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Aus der JP-A-62235615 ist ein Bedienungselement gemäß Oberbegriff des Patentanspruchs 1 bekannt.

Eine Ausführungsform des erfindungsgemäßen Bedienungselementes enthält eine Handhabe, die als Bedienungshebel ausgebildet sein kann und sich von einer Bedienungsperson betätigen lässt. Die Handhabe ist an einer Plattform befestigt, so dass die Plattform der Bewegung der Handhabe folgt bzw. so dass auf die Handhabe ausgeübte Kräfte auf die Plattform übertragen werden. Zwischen der Plattform und einer feststehenden Konsole sind wenigstens sechs Verbindungselemente angeordnet. Des Weiteren sind Kraftmessgeber zur Erfassung der in den Verbindungselementen wirkenden Zug- und Druckkräfte vorgesehen. Auf die Handhabe lassen sich Kräfte in vorzugsweise sechs Freiheitsgraden ausüben: in drei unterschiedliche translatorische Richtungen und -um drei unterschiedliche Drehachsen. Dies führt zu Kraftsignalen, die den Verbindungselementen zugeordnet sind.

Aus den Kraftsignalen lassen sich drei Koordinaten und drei Orientierungswinkel bestimmen, welche die auf die Handhabe ausgeübten Kraftvektoren und Momentvektoren widerspiegeln. Die Messsignale der Kraftmessgeber spiegeln die auf die Handhabe ausgeübten Kräfte und Momente in eindeutiger Weise wider. Bei der Koordinatenberechnung können bekannte Methoden eingesetzt werden (Hebsacker, M.: Die Auslegung der Kinematik des Hexaglide - "Methodik für die Auslegung paralleler Werkzeugmaschinen", VDI Berichte Nr. 1427, 1998).

Die Kraftsignale werden durch eine Auswerteeinheit ausgewertet und zur Ansteuerung der Bewegungsabläufe des zu steuernden Systems herangezogen. Dabei berechnet die Auswerteeinheit aus den Messwerten, welche die Kinematik der Handhabe widerspiegeln, die jeweilige auf die Handhabe ausgeübten Kräfte und Momente und gibt entsprechende Steuersignale an das zu steuernde System ab.

Das erfindungsgemäße Bedienungselement kann damit zur manuellen Ansteuerung räumlicher Bewegungsabläufe eines zu steuernden Systems, beispielsweise auch eines virtuellen Systems, verwendet werden. Es lässt sich mit lediglich einem Bedienungselement eine Ansteuerung räumlicher Bewegungsabläufe eines zu steuernden Systems in bis zu sechs Freiheitsgraden vornehmen, ohne dass zusätzliche Schalter und dergleichen betätigt werden müssen. Die Ansteuerung kann damit auf einfache und ergonomisch günstige Weise erfolgen.

Es ist von besonderem Vorteil, die Verbindungselemente nach Art eines Hexapoden anzuordnen. Hexapoden sind grundsätzlich bekannt und werden beispielsweise bei Messgeräten zur Überprüfung der Positionsgenauigkeit von Werkzeugmaschinen (DE-A-35 04 464), bei motorischen Koordinatenmessgeräten (DE-A-197 20 049) und bei Roboterkinematiken verwendet. Unter Hexapod soll eine Anordnung von Verbindungselementen verstanden werden, die Bewegungen in sechs Freiheitsgraden ermöglicht. Das Hexapod kann sechs oder mehr (beispielsweise acht) Verbindungselemente enthalten. Durch die Anwendung der Hexapod-Anordnung im Zusammenhang mit einem erfindungsgemäßen bedienungselement wird es möglich, die Handhabe und mit ihr die Plattform in sechs Freiheitsgraden zu bewegen und die Bewegungsabläufe in eindeutiger Weise in Steuersignale umzusetzen. Die Handhabe lässt sich beispielsweise in zwei Richtungen seitlich verschwenken, um ihre Achse verdrehen, sich seitlich in zwei Richtungen verschieben und in Richtung ihrer Achse heraus- und hineinschieben. Da Kraftmessgeber eingesetzt werden, können die Bewegungen der Handhabe so klein sein, dass sie von der Bedienungsperson nicht wahrgenommen werden. In diesem Fall wird die Bedienungsperson zur Einstellung von Steuerbefehlen nicht eine bestimmte räumliche Verstellung der Handhabe vornehmen, sondern Kräfte auf die Handhabe ausüben, die den gewünschten Steuersignalen entsprechen. Eine derart vielseitige Betätigung einer Handhabe ist mit den bisher bekannten Bedienungselementen nicht möglich.

Die Erfindung lässt sich für die Steuerung von Mechanismen mit mehr als zwei Freiheitsgraden einsetzen. Ein bevorzugter Anwendungsfall ergibt sich im Zusammenhang mit einer Anbauschnittstelle zur Kopplung von Arbeitsgeräten an ein Arbeitsfahrzeug, wie es in der nachveröffentlichten DE-A-199 51 840 beschrieben ist. Bei der beschriebenen Anbauschnittstelle sind zwischen einem Traktorrumpf und einem Koppelrahmen sechs nach Art eines Hexapoden angeordnete Hydraulikzylinder vorgesehen. Diese Hydraulikzylinder können durch das erfindungsgemäße Bedienungselement angesteuert werden, indem die Signale jedes Kraftmessgebers des Bedienungs-Hexapoden zur Ansteuerung eines entsprechenden Hydraulikzylinders des Anbauschnittstellen-Hexapod herangezogen werden.

Ein weiterer Anwendungsfall der Erfindung liegt im Computerbereich, bei dem das Bedienungselement als sogenannte "dreidimensionale Maus" verwendet wird und der Ansteuerung virtueller räumlicher Bewegungsabläufe dient, die beispielsweise auf einem Bildschirm sichtbar gemacht werden können.

Gemäß einer bevorzugten Ausgestaltung der Erfindung sind die Verbindungselemente nach Art eines Hexapoden angeordnet.

In einer Ausführungsform der Erfindung sind die Verbindungselemente in ihrer Längserstreckung im Wesentlichen starr ausgebildet sind, so dass sie durch Ausübung axialer Kräfte weder länger noch kürzer werden. Die durch Betätigungen der Handhabe auf die Verbindungselemente übertragenen Zug- und Druckkräfte werden durch Kraftmessgeber gemessen. Als Kraftmessgeber kommen beispielsweise Dehnmessstreifen oder piezoelektrische Aufnehmer in Betracht.

Die Angriffspunkte der Verbindungselemente an der Plattform und/oder an der Konsole liegen vorzugsweise in etwa im Bereich der Ecken jeweils eines gleichseitigen Dreiecks. Dabei sind in der Nähe jeder Ecke zwei Verbindungselemente angelenkt, und lassen sich jeweils in zwei Richtungen verschwenken. Es kann jedoch auch zweckmäßig sein, die Anlenkstellen in etwa in den Ecken eines Vierecks oder eines Sechsecks oder in einer anderen geometrischen Figur anzuordnen. Bei einem Viereck können beispielsweise jeweils zwei Verbindungselemente an zwei benachbarten Ecken des Vierecks angreifen, und jeweils eines oder jeweils zwei der übrigen Verbindungselemente an den anderen beiden Ecken des Vierecks angelenkt sein.

Um zu vermeiden, dass Biegekräfte auf die Verbindungselemente übertragen werden ist es zweckmäßig die Verbindungselemente gelenkig mit der Plattform und/oder gelenkig mit der Konsole zu verbinden. Infolge der gelenkigen Anbindung treten in den Verbindungselementen lediglich Zug- und Druckkräfte auf, so dass die Struktur statisch bestimmt bleibt. Die Kräfte können durch Kraftmessgeber erfasst werden.

Insbesondere bei der Verwendung von Kraftmessgebern ist es von Vorteil, die Verbindungselemente starr an der Konsole zu befestigen und gelenkig mit der Plattform zu verbinden. Vorzugsweise werden für die gelenkigen Verbindungen jeweils ein oder mehrere gummiartige Elemente verwendet, die ein seitliches Verkippen der Verbindungselemente gegenüber der Plattform zulassen, jedoch ausreichend starr sind, um Zug- und Druckkräfte zu übertragen.

Eine Ausführungsform der Erfindung sieht vor, dass die Plattform Biegeelemente enthält, an denen jeweils ein starres Verbindungselement angreift und die sich bei Kraft- oder Momentbelastungen der Handhabe verbiegen.

Die Biegeelemente sind vorzugsweise stab- oder laschenförmig ausgebildet und mit wenigstens einem Ende starr mit der Plattform verbunden. Sie sind quer zur Längserstreckung der Verbindungselemente ausgerichtet. Der Begriff quer schließt neben einer rechtwinkligen Ausbildung auch andere Winkel zwischen den Ausrichtungen des Biegeelements und des Verbindungselements ein. Zweckmäßigerweise sind die Biegeelemente lediglich mit einem ihrer Enden mit der Plattform verbunden und stehen mit ihrem anderen, freien Ende seitlich von der Plattform ab.

Sofern im Bereich der Ecken einer beispielsweise dreieckförmigen Plattform jeweils zwei oder mehr Verbindungselemente angreifen, ist es vorteilhaft, im Bereich der Ecke jeweils zwei oder mehr als Biegeelement ausgebildete nebeneinander und im Wesentlichen parallel zueinander verlaufende Stäbe oder Laschen vorzusehen. Im Bereich des freien Endes jedes Stabes oder jeder Lasche greift ein Verbindungselement an. Die Laschen lassen sich beispielsweise derart ausbilden, dass die Plattform in ihren Ecken geschlitzt wird und die Schlitze im Wesentlichen zur Plattformmitte ausgerichtet sind.

In einer Ausführungsform der Erfindung ist wenigstens auf der Oberseite oder auf der Unterseite eines Biegeelementes (z. B. einer Laschen) im Bereich zwischen der Befestigungsstelle des Verbindungselements und dem mittleren Bereich der Plattform ein im Wesentlichen in radialer Richtung, also zur Plattformmitte, ausgerichteter Dehnmessstreifen angeordnet. Als Oberseite und Unterseite werden Oberflächen des Biegeelements bezeichnet, die im Wesentlichen quer zur Längserstreckung der Verbindungselemente verlaufen.

Um eine Temperaturkompensation und eine Signalverstärkung (Verdopplung) zu erreichen, ist es von Vorteil, sowohl auf der Oberseite als auch auf der Unterseite eines Biegeelements je wenigstens einen Dehnmessstreifen anzuordnen. Die beiden Dehnmessstreifen werden zu einer Halbbrücke verschaltet. Die Halbbrücke lässt sich verstärkerintern zu einer Vollbrücke ergänzen und liefert ein Ausgangssignal in Form einer Brückenverstimmung.

Die Brückenspannung kann einem Messverstärker zugeführt werden, der in einem Mikrocontroller integriert ist. Beispielsweise werden somit für sechs Verbindungselemente von sechs zugehörigen Messverstärkern sechs Ausgangsspannungen gebildet, die ein Maß für die in den Verbindungselementen auftretenden Kräfte sind. Der Mikrocontroller kann auch die gesamte Geometrieberechnung übernehmen. Er rechnet die Ausgangssignale in Kraft- und Momentenkomponenten um und gibt diese Daten über eine Busleitung, beispielsweise einen CAN-Bus aus. Der absolute Wert jeder Kraft- und Momentenkomponente ist ein Maß für die Geschwindigkeit, mit der sich das zu steuernde System bewegen soll. Die Richtungen der Kräfte geben die Richtung der Translation und die Richtung der Momente geben die Richtung der Drehung des Systems vor.

Um eine zuverlässige Signalverarbeitung zu gewährleisten und Verdrahtungsaufwand einzusparen ist es zweckmäßig, auf der Plattform Kraftmesselemente und eine zugehörige Auswerteelektronik anzuordnen. Die Auswerteelektronik kann integrierte Halbleiterelemente aufweisen, wie es für Druck- und Beschleunigungssensoren üblich ist.

Es ist von Vorteil, die Handhabe bzw. den Handbedienungshebel des erfindungsgemäßen Bedienungselements nach Art eines Joysticks auszubilden. Bei der Formgebung und Anordnung des Joysticks können ergonomische Gesichtspunkte berücksichtigt werden.

Insbesondere ist es zweckmäßig, die Handhabe nach Art eines Winkelhebels auszubilden, bei dem ein Schenkel beispielsweise senkrecht von der Plattform absteht und der andere freie, im Wesentlichen rechtwinklig abgelenkte Schenkel in etwa parallel zur Plattform verläuft. Der freie Schenkel steht in seiner unbetätigten Ruhelage nach oben und lässt sich durch eine Bedienungsperson bequem im Rahmen von sechs Freiheitsgraden betätigen.

Um die Funktionsfähigkeit des erfinderischen Bedienungselements weiter zu steigern, ist gemäß einer bevorzugten Weiterbildung der Erfindung im Bereich des freien Endes der Handhabe wenigstens ein Steuerelement angeordnet. Es handelt sich hierbei beispielsweise um einen mit einem Finger oder dem Daumen betätigbaren Schalter oder Druckknopf, durch den ein elektrischer Schalter betätigt wird, oder um eine Rolle, die mit einem elektrischen Analoggeber in Verbindung steht. Es kann auch eine Aktivierungsklappe an der Handhabe montiert sein, wie sie beispielsweise in der DE-A-0 981 078 beschrieben wurde. Durch derartige Steuerelemente lassen sich Sicherheitsanforderungen erfüllen und weitere Funktionen ansteuern, ohne dass die Bedienungsperson ihre Hand von der Handhabe entfernen muss. Beispielsweise kann das Steuerelement derart in die Funktionsweise integriert sein, dass sich das zu steuernde System durch Betätigung der Handhabe nur dann bewegen lässt, wenn ein in der Handhabe integrierter Bedienungsschalter betätigt wird. Hierdurch lässt sich eine nicht beabsichtigte Betätigung des zu steuernden Systems, z. B. während der Fahrt, vermeiden.

Vorzugsweise hängt die Ausgangskennlinie der Auswerteeinheit in nichtlinearerweise von den gemessenen Zug- oder Druckkräften ab, so dass bei einer linearen Biegekraftvergrößerung eine nichtlineare Bediengeschwindigkeit für das zu steuernde System vorgegeben wird. Durch entsprechende Beeinflussung der Ausgangskennlinie besteht auch die Möglichkeit, dem System eine Ansprechschwelle zu geben.

Aus den beispielweise sechs Messgrößen (gemessene Weg- oder Kraftgrößen) können durch Koordinatentransformationen die Kräfte oder Wege in einem beliebigen räumlichen Koordinatensystem errechnet werden. Insbesondere lassen sich die Kraftgrößen in den Hauptachsrichtungen des Handgriffs bestimmen. Aus diesen werden die Bewegungsgrößen (z. B. Sollgeschwindigkeiten in den jeweiligen Richtungen) der zu bedienenden Struktur berechnet. Ein mögliches Anwendungsgebiet auf dem das erfindungsgemäße Bedienungselement die Bedienung erleichtern kann, ist die Steuerung eines als Hexapod ausgebildeten Systems, beispielsweise das Hexapod-System der Anbauvorrichtung eines Arbeitsfahrzeugs.

Wird als zu steuerndes System ein System-Hexapod, beispielsweise ein Hexapod-Geräteanbau, verwendet, so kann es von Vorteil sein, die Geometrie des Bedienungselement-Hexapoden an die Geometrie des System-Hexapoden anzupassen, so dass diese zueinander ähnlich sind. Dabei können die Längenabmessungen und Anlenkstellen der Verbindungselemente in einem festen Verhältnis zu den Längenabmessungen und Anlenkstellen der Antriebselemente des System-Hexapoden stehen, so dass die Kinematik der beiden Hexapod-Anordnungen zueinander ähnlich oder identisch ist. Damit lassen sich durch die Auswerteeinheit Messsignale direkt auf die Antriebselemente, beispielsweise auf die Hydraulikzylinderhübe, des zu steuernden Systems übertragen und der Programmierungsaufwand für eine Steuereinheit verringern.

Für eine besonders bevorzugte Anwendung erzeugt die Auswerteeinheit Steuersignale, die der Ansteuerung einer Koppeleinrichtung, beispielsweise eines Kopplungsdreiecks, einer Fahrzeuganbauvorrichtung dienen. Die Bedienungsperson kann damit von dem Fahrzeugstand aus das Kopplungsdreieck beliebig bedienen, um Koppelvorgänge auszuführen oder das angebaute Gerät wunschgemäß zu bewegen. Das Bedienungselement kann z. B. auch der Ansteuerung eines Fahrzeugkrafthebers, beispielsweise eines Frontkrafthebers, dienen.

Ein besonders bevorzugter Anwendungsfall für das erfindungsgemäße Bedienungselement liegt in der Fahrzeugsteuerung, bei der das Bedienungselement der Steuerung einer Fahrzeugkomponente dient. Hierfür ist es zweckmäßig, dass die Konsole des Bedienungselements Teil einer Fahrzeugkonsole, insbesondere Teil des Fahrzeugstands ist.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: die perspektivische Darstellung eines erfindungsgemäßen Bedienungselements, das auf einer Befestigungsplatte montiert ist,
- Fig. 2: die Heckansicht eines Traktors mit einer Anbauschnittstelle zur Kopplung von Arbeitsgeräten und einem erfindungsgemäßen Bedienungselement und
- Fig. 3: eine elektrische Schaltungsanordnung für die Messsignalverarbeitung.

Aus Fig. 1 geht ein Bedienungselement hervor, bei dem zwischen einer im Wesentlichen dreieckförmigen Plattform 60 und einer Fahrzeugkonsole oder Befestigungsplatte 62 Verbindungselemente angeordnet sind, die als starre Verbindungsstäbe 64, 66, 68, 70, 72, 74 ausgebildet sind. Die Enden der Verbindungsstäbe 64, 66, 68, 70, 72, 74 sind in Eckbereichen gleichseitiger Dreiecke angeordnet. Sie sind mit der Befestigungsplatte 62 starr verbunden und stehen mit der Plattform über je ein Gummielement 76, das eine gelenkige Verbindung bildet, in Verbindung.

Die Plattform 60 ist im Wesentlichen als gleichseitiges Dreieck ausgebildet, wobei ungefähr im Bereich jeder Ecke dieses Dreiecks je zwei als Verbindungsstäbe 64, 66, 68, 70, 72, 74 ausgebildete Verbindungselemente angreifen. Die jeweils anderen Enden der Verbindungsstäbe 64, 66, 68, 70, 72, 74 sind an der lediglich teilweise dargestellten Fahrzeugkonsole 62 befestigt, wobei die Befestigungsstellen ebenfalls im Wesentlichen ein gleichseitiges Dreieck bilden, das jedoch gegenüber dem Plattformdreieck um 60° verdreht ist. Die Anlenkstellen zwischen den Verbindungsstäben 64, 66, 68, 70, 72, 74 und der Plattform 60 bzw. der Konsole 62 lassen ein allseitiges Auslenken der Verbindungsstäbe 64, 66, 68, 70, 72, 74 zu. Die Verbindungsstäbe 64, 66, 68, 70, 72, 74 sind nach Art eines Hexapoden zwischen der Plattform 60 und der Konsole 62 angeordnet.

In der Mitte der ebenen Plattform 60 ist ein senkrecht zur Plattform 60 ausgerichteter Handgriff 78 befestigt, der lediglich schematisch dargestellt wurde. Bei dem Handgriff 78 kann es sich jedoch, wie in Fig. 2 angedeutet, auch um einen an der Plattform 60 befestigten joystickartigen Bedienungshebel 78 handeln, der zwei im Wesentlichen senkrecht zueinander verlaufende Schenkel aufweist, von denen ein erster Schenkel im Wesentlichen senkrecht von der Plattform 60 absteht und ein zweiter Schenkel nach oben abgewinkelt ist. Der zweite Schenkel ist dabei ein ergonomisch ausgebildeter Bedienungsgriff und lässt eine bequeme Bedienung zu.

Der Bedienungshebel 78 kann mit zusätzlichen Betätigungselementen bestückt sein, in dem an seinem zweiten Schenkel seitlich ein Steuerelement in Form eines Druckschalters (Aktivierungstaste) angeordnet ist. Um eine unbeabsichtigte Beeinflussung des zu steuernden Systems 36 zu vermeiden, gibt die Auswerteeinheit 32 nur dann Signale an das zu steuernde System 36 ab, wenn der Druckschalter betätigt ist.

Im Bereich der drei Ecken der Plattform 60 sind jeweils zwei parallel zueinander ausgerichtete Laschen 80 ausgebildet, die durch jeweils einen Schlitz 82 voneinander getrennt sind. Die Laschen 80 und Schlitze 82 sind zur Mitte der Plattform 60, also zum Handgriff 78, hin ausgerichtet. An den freien Enden der Laschen 80 ist je ein Ende eines Verbindungsstabes 64, 66, 68, 70, 72, 74 unter Zwischenschaltung eines Gummielements 76 befestigt.

Wie aus Fig. 1 ersichtlich ist auf der Oberseite jeder Lasche 80 ein oberer Dehnmessstreifen 84 befestigt. Die Dehnmessstreifen 84 sind parallel zu den Laschen 80 mit ihrer Längserstreckung auf die Plattformmitte hin ausgerichtet. Die Dehnmessstreifen 84 sind in einem Bereich der jeweiligen Lasche 80 angeordnet, der zwischen dem Gummielement 76 und dem der Plattformmitte zugewandten Ende des Schlitzes 82 liegt. Kräfte, die bei einer Betätigung des Handgriffs 78 von einer Lasche 80 auf den zugehörigen starren Verbindungsstab 64, 66, 68, 70, 72, 74 ausgeübt werden, führen zu einer entsprechenden Verbiegung der Lasche 80 nach oben oder unten und damit zu einer entsprechenden Widerstandsänderung des Dehnmessstreifens 84.

Auf der zur sichtbaren Plattformvorderseite gegenüberliegenden Rückseite jeder Lasche 80 befindet sich gegenüberliegend zum oberen Dehnmessstreifen 84 jeweils ein unterer, in Fig. 1 nicht sichtbarer, jedoch in Fig. 3 dargestellter Dehnmessstreifen 86.

Aus Fig. 2 geht hervor, dass das Bedienungselement 78 auf einer rechten Konsole 30 in der Fahrzeugkabine angeordnet ist, wo es für die Bedienungsperson gut zugänglich ist. Im Heck des Fahrzeugs ist eine Anbauschnittstelle 36 zur Kopplung von Arbeitsgeräten dargestellt, wie sie in der nachveröffentlichten DE-A-199 51 840 im einzelnen beschrieben ist. Die Anbauschnittstelle 36 enthält einen Kopplungsrahmen 38 mit Haken 40 zur Befestigung von nicht dargestellten Arbeitsgeräten. Zwischen dem Kopplungsrahmen 38 und dem Traktorrumpf 42 erstrecken sich sechs Hydraulikzylinder 44, 46, 48, 50, 52, 54, die nach Art eines Hexapoden angeordnet und betätigt werden. Die räumliche Anlenkung der Hydraulikzylinder und deren Längenabmessungen stehen in einem festen Proportionalverhältnis zu den räumlichen Anlenkpunkten der Verbindungselementen 64, 66, 68, 70, 72, 74 des Bedienungselements 78.

Diese Geometrie erleichtert die Ansteuerung der Anbauschnittstelle 36, deren Lage und Bewegung der Lage und Bewegung des Bedienungselements 78 folgen soll. Bei der Ansteuerung ermittelt die Auswerteeinrichtung 32 den Messwert jedes Dehnmessstreifens 84 und gibt proportionale Steuersignale an die Hydraulikzylinder 44, 46, 48, 50, 52, 54 ab.

Wie aus Fig. 3 hervorgeht, sind jeweils ein vorderseitiger Dehnmessstreifen 84 und ein rückseitiger Dehnmessstreifen 86 in einer Halbbrücke zusammengeschaltet. Die Halbbrücke ist durch drei Ergänzungswiderstände 88, 90, 98 zu einer Vollbrücke ergänzt. Bei dem Widerstand 98 handelt es sich um einen verstellbaren Widerstand, durch welchen ein manueller, grober Nullabgleich der Brückenschaltung vorgenommen werden kann. An die hintereinander in Reihe geschalteten Dehnmessstreifen 84, 86 ist eine Brückenspeisespannung Uₛ angelegt. Die Brücke liefert an einem Mittelabgriff zwischen den beiden Dehnmessstreifen 84, 86 einerseits und an einem Mittelabgriff zwischen den beiden Ergänzungswiderständen 88, 90 andererseits eine Brückenspannung U_{B} in Form einer Brückenverstimmung. Die Anordnung der Dehnmessstreifen 84, 86 in einer Brückenschaltung hat eine Temperaturkompensation zwischen Vorder- und Rückseite der Plattform 60 zur Folge. Durch die Verwendung zweier Dehnmessstreifen 84, 86 je Lasche 80 ergibt sich des weiteren eine Verdoppelung des Ausgangssignals gegenüber lediglich einem Dehnmessstreifen.

Die Brückenspannung U_{B} wird durch einen Messverstärker 92 verstärkt und dann einer Eingangssignalaufbereitung 94 zugeführt. Die Eingangssignalaufbereitung 94 steht mit einer Nullabgleichvorrichtung 96 in Verbindung. Bei der Nullabgleichsvorrichtung kann es sich um ein entsprechendes Programmteil handeln. Durch den integrierten Nullabgleich lassen sich Drifts des Messverstärkers 92 sowie kleine plastische Änderungen des Systems bzw. Spannungsschwankungen automatisch ausgleichen. Der automatische Nullabgleich wird nur dann durchgeführt, wenn keine Betätigung des Bedienungselements erfolgen soll und daher ein am Betätigungsgriff 78 angeordneter Aktivierungsschalter nicht betätigt wird. Die Ausgangsspannung U_{A} der Eingangssignalaufbereitung 94 ist ein Maß für die Kraft in dem jeweiligen Verbindungsstab 64, 66, 68, 70, 72, 74. Für jedes Dehnungsmessstreifenpaar 84, 86 wird eine Ausgangsspannung U_{A} bereitgestellt.

Die Ausgangsspannungen U_{A} aller Dehnungsmessstreifenpaare 84, 86, von denen in Fig. 3 nur eines dargestellt wurde, werden einer Geometrieberechnungseinheit 100 zugeführt, durch welche die Messsignale in Kraft- und Momentenkomponenten umgerechnet werden. Die Berechnung der Kraftkomponenten Fₓ, F_{y} und F_{z} und der Momentkomponenten Mₓ, M_{y} und M_{z} erfolgt auf übliche Weise durch Koordinatentransformation aus der jeweiligen Geometrie (Richtung) der Verbindungsstäbe 84, 86, 88, 90, 92, 94 und den Kraftmesswerten der Dehnungsmessstreifen 84, 86. Nach der Umrechnung liegen folgende Daten vor: Kraft Fₓ in x-Richtung, Kraft F_{y} in y-Richtung, Kraft F_{z} in z-Richtung, Moment Mₓ um die x-Achse, Moment M_{y} um die y-Achse und Moment M_{z} um die z-Achse. Die Größe der Kräfte ist dabei ein Maß für die Geschwindigkeit, mit der das zu steuernde System bewegt werden soll, während die Richtung der Kräfte die Richtung der Translation widerspiegelt und die Richtung der Momente die Richtung der Drehung des Systems widerspiegeln.

Die Ausgangssignale der Geometrieberechnungseinheit 100 werden in einer Ausgangssignalaufbereitung 102, die mit einem Kennlinienspeicher 104 in Verbindung steht, entsprechend der bereitgestellten Kennlinien einer nicht linearen Umwandlung unterzogen und über einen nicht gezeigten Stecker auf einen CAN-Bus 106 ausgegeben. Durch die Ausgangssignalaufbereitung 102 wird eine Signalausgabe nur dann zugelassen, wenn eine Betätigung des Bedienungselements erfolgen soll und daher ein am Betätigungsgriff 78 angeordneter Aktivierungsschalter betätigt ist.

Die jedem Dehnmessstreifenpaar 84, 86 zugeordneten Ergänzungswiderstände 88, 90, 98 Verstärker 92, Einganssignalaufbereitungen 94 und Nullabgleichvorrichtungen 96 sind gemeinsam mit der Geometrieberechnungseinheit 100, der Ausgangssignalaufbereitung 102 und dem Kennlinienspeicher 104 zu einem gemeinsamen integrierten Bauelement 108 zusammengefasst. Dieses Bauelement 108 ist vorzugsweise auf der Rückseite der Plattform 60 befestigt. Es kann jedoch auch zweckmäßig sein, das Bauelement 108 in einem externen Controllergehäuse unterzubringen.

Auch wenn die Erfindung lediglich anhand eines Ausführungsbeispiels beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung fallen.

## Patentansprüche

1. Bedienungselement zur Ansteuerung räumlicher Bewegungsabläufe eines zu steuernden Systems (36)
- mit einer von einer Bedienungsperson betätigbaren an einer Plattform (60) befestigten Handhabe (78),
- mit wenigstens sechs zwischen der Plattform (60) und einer feststehenden Konsole (62) angeordneten, in ihrer Längserstreckung im Wesentlichen starr ausbilden Verbindungselementen (64, 66, 68, 70, 72, 74),
- mit Kraftmessgebern (84) zur Erfassung der in den Verbindungselementen (64, 66, 68, 70, 72, 74) wirkenden Zug- und Druckkräfte, und
- mit einer Auswerteeinheit (32, 108) zur Auswertung der Messsignale und zur Bereitstellung von Ansteuersignalen für die räumlichen Bewegungsabläufe,
**dadurch gekennzeichnet, dass** die Plattform (60) Biegeelemente (80) enthält, an denen jeweils ein starres Verbindungselement (64, 66, 68, 70, 72, 74) angreift und die sich bei Kraft- oder Momentbelastungen der Handhabe (78) verbiegen und dass wenigstens auf der Oberseite oder auf der Unterseite der Biegeelemente (80) im Bereich zwischen der Befestigungsstelle des Verbindungselements (64, 66, 68, 70, 72, 74) und dem mittleren Bereich der Plattform (60) ein im wesentlichen in radialer Richtung ausgerichteter und als Kraftmessgeber wirkender Dehnmessstreifen (84, 86) angeordnet ist.

2. Bedienungselement nach Anspruch 1, **dadurch gekennzeichnet, dass** die Verbindungselemente (64, 66, 68, 70, 72, 74) nach Art eines Hexapoden angeordnet sind.

3. Bedienungselement nach Anspruch 1 oder 2, **dadurch gekennzeichnet, dass** die Angriffspunkte der Verbindungselemente (64, 66, 68, 70, 72, 74) an der Plattform (60) und/oder an der Konsole (62) jeweils im Bereich der Ecken eines im Wesentlichen gleichseitigen Dreiecks liegen und dass im Bereich jeder der drei Ecken jeweils zwei Verbindungselemente (64, 66, 68, 70, 72, 74) angreifen.

4. Bedienungselement nach einem der Ansprüche 1 bis 3, **dadurch gekennzeichnet, dass** die Verbindungselemente (64, 66, 68, 70, 72, 74) gelenkig mit der Plattform (60) verbunden sind.

5. Bedienungselement nach einem der Ansprüche 1 bis 3, **dadurch gekennzeichnet, dass** die Verbindungselemente (64, 66, 68, 70, 72, 74) starr an der Konsole (62) befestigt sind.

6. Bedienungselement nach einem der Ansprüche 4 bis 5, **dadurch gekennzeichnet, dass** die gelenkige Verbindung zwischen einem Verbindungselement (64, 66, 68, 70, 72, 74) und der Plattform (60) durch ein oder mehrere gummiartige Elemente (76) gebildet wird.

7. Bedienungselement nach Anspruch 1, **dadurch gekennzeichnet, dass** die Biegeelemente (80) stab- oder laschenförmig ausgebildet und mit wenigstens einem Ende starr mit der Plattform (60) verbunden sind und dass die Biegeelemente (80) quer zur Längserstreckung der Verbindungselemente (64, 66, 68, 70, 72, 74) ausgerichtet sind.

8. Bedienungselement nach Anspruch 1 oder 7, **dadurch gekennzeichnet, dass** bei einer Plattform (60), an deren Ecken zwei oder mehr Verbindungselemente (64, 66, 68, 70, 72, 74) angreifen, im Bereich wenigstens einer Ecke zwei oder mehr nebeneinander verlaufende, als Biegeelement ausgebildete Stäbe oder Laschen (80) vorgesehen sind und dass an jedem Stab oder jeder Lasche (80) ein Verbindungselement (64, 66, 68, 70, 72, 74) angreift.

9. Bedienungselement nach Anspruch 1, 7 oder 8 **dadurch gekennzeichnet, dass** auf der Oberseite und der Unterseite eines Biegeelements (80) je wenigstens ein Dehnmessstreifen (84, 86) angeordnet ist und dass je ein Dehnmessstreifen (84, 86) der Oberseite und der Unterseite zu einer Halbbrücke verschaltet sind.

10. Bedienungselement nach einem der Ansprüche 1 bis 9 **dadurch gekennzeichnet, dass** auf der Plattform (60) Kraftmesselemente (80) und eine zugehörige Auswerteelektronik (108) angeordnet ist.

11. Bedienungselement nach einem der Ansprüche 1 bis 10 **dadurch gekennzeichnet, dass** die Handhabe (78) nach Art eines Joysticks ausgebildet ist.

12. Bedienungselement nach einem der Ansprüche 1 bis 11 **dadurch gekennzeichnet, dass** die Handhabe (78) ein von der Plattform (60) abstehender Hebel ist, dessen freies Ende (16) im Wesentlichen nach oben gerichtet ist.

13. Bedienungselement nach einem der Ansprüche 1 bis 12 **dadurch gekennzeichnet, dass** im Bereich des freien Endes (16) der Handhabe (78) wenigstens ein Steuerelement, wie Schalter, Druckknopf, Rolle oder Aktivierungsklappe, angeordnet ist.

14. Bedienungselement nach einem der Ansprüche 1 bis 13 **dadurch gekennzeichnet, dass** die Auswerteeinheit (108) eine nichtlineare Ausgangskennlinie bereitstellt.

15. Bedienungselement nach einem der Ansprüche 2 bis 14 **dadurch gekennzeichnet, dass** von der Auswerteeinheit (32, 108) Steuersignale für ein als Hexapod ausgebildetes zu steuerndes System (36) gebildet werden.

16. Anordnung eines Bedienungselements nach einem der Ansprüche 2 bis 15 , **dadurch gekennzeichnet, dass** die Geometrie eines Bedienungselement-Hexapoden und die Geometrie eines Hexapoden des zu steuernden Systems (36) zueinander ähnlich sind.

17. Anordnung eines Bedienungselements nach einem der Ansprüche 1 bis 16 , **dadurch gekennzeichnet, dass** die von der Auswerteeinheit (32, 108) erzeugten Steuersignale der Ansteuerung der Koppeleinrichtung, beispielsweise des Kopplungsdreiecks (38), einer Fahrzeuganbauvorrichtung (36) dienen.

18. Anordnung eines Bedienungselements nach einem der Ansprüche 1 bis 17 **dadurch gekennzeichnet, dass** die Konsole (62) Teil eines Fahrzeugstands ist und das Bedienungselement (78) der Steuerung von Fahrzeugkomponenten (36) dient.

## Claims

1. Control element for driving three-dimensional movement procedures in a system (36) to be controlled,
- having a handle (78) which can be operated by an operator and is attached to a platform (60),
- having at least six connection elements (64, 66, 68, 70, 72, 74), which are arranged between the platform (60) and a stationary bracket (62) and are essentially rigid in their longitudinal extent,
- having force measurement transmitters (84) for detection of the tension and compression forces acting in the connection elements (64, 66, 68, 70, 72, 74), and
- having an evaluation unit (32, 108) for evaluation of the measurement signals and for production of driver signals for the three-dimensional movement procedures, **characterized in that** the platform (60) contains bending elements (80) on each of which a rigid connection element (64, 66, 68, 70, 72, 74) acts and which bend in response to force or moment loads from the handle (78), and **in that** a strain gauge (84, 86), which is aligned essentially in the radial direction and acts as a force measurement transmitter, is arranged at least on the upper face or on the lower face of the bending elements (80), in the area between the attachment point of the connection element (64, 66, 68, 70, 72, 74) and the central area of the platform (60).

2. Control element according to Claim 1, **characterized in that** the connection elements (64, 66, 68, 70, 72, 74) are arranged in the form of a hexapod.

3. Control element according to Claim 1 or 2, **characterized in that** the points at which the connection elements (64, 66, 68, 70, 72, 74) act on the platform (60) and/or on the bracket (62) are in each case located in the area of the corners of an essentially equilateral triangle, and **in that** two connection elements (64, 66, 68, 70, 72, 74) in each case act in the area of each of the three corners.

4. Control element according to one of Claims 1 to 3, **characterized in that** the connection elements (64, 66, 68, 70, 72, 74) are connected to the platform (60) in an articulated manner.

5. Control element according to one of Claims 1 to 3, **characterized in that** the connection elements (64, 66, 68, 70, 72, 74) are rigidly attached to the bracket (62).

6. Control element according to one of Claims 4 or 5, **characterized in that** the articulated connection between a connection element (64, 66, 68, 70, 72, 74) and the platform (60) is formed by one or more rubber-like elements (76).

7. Control element according to Claim 1, **characterized in that** the bending elements (80) are in the form of rods or lugs, and are rigidly connected to the platform (60) at at least one end, and **in that** the bending elements (80) are aligned transversely with respect to the longitudinal extent of the connection elements (64, 66, 68, 70, 72, 74).

8. Control element according to Claim 1 or 7, **characterized in that** two or more rods or lugs (80) which run alongside one another and are in the form of bending elements are provided in the area of at least one corner of a platform (60) at whose corners two or more connection elements (64, 66, 68, 70, 72, 74) act, and **in that** one connection element (64, 66, 68, 70, 72, 74) acts on each rod or each lug (80).

9. Control element according to Claim 1, 7 or 8, **characterized in that** at least one straining gauge (84, 86) is in each case arranged on the upper face and the lower face of a bending element (80), and **in that** in each case one strain gauge (84, 86) on the upper face and on the lower face are connected to form a half bridge.

10. Control element according to one of Claims 1 to 9, **characterized in that** force measurement elements (80) and associated evaluation electronics (108) are arranged on the platform (60).

11. Control element according to one of Claims 1 to 10, **characterized in that** the handle (78) is in the form of a joystick.

12. Control element according to one of Claims 1 to 11, **characterized in that** the handle (78) is a lever which projects from the platform (60) and whose free end (16) points essentially upwards.

13. Control element according to one of Claims 1 to 12, **characterized in that** at least one controlling element, such as a switch, push button, roller or activation flap is arranged in the area of the free end (16) of the handle (78).

14. Control element according to one of Claims 1 to 13, **characterized in that** the evaluation unit (108) provides a non-linear output characteristic.

15. Control element according to one of Claims 2 to 14, **characterized in that** the evaluation unit (32, 108) forms control signals for a system (36) that is to be controlled and is in the form of a hexapod.

16. Arrangement of a control element according to one of Claims 2 to 15, **characterized in that** the geometry of a control element hexapod and the geometry of a hexapod of the system (36) to be controlled are similar to one another.

17. Arrangement of a control element according to one of Claims 1 to 16, **characterized in that** the control signals produced by the evaluation unit (32, 108) are used to drive the coupling device, for example the coupling triangle (38), of a vehicle attachment apparatus (36).

18. Arrangement of a control element according to one of Claims 1 to 17, **characterized in that** the bracket (62) is part of a vehicle stand, and the control element (78) is used to control vehicle components (36).

## Revendications

1. Élément de commande destiné à actionner les processus des mouvements dans l'espace d'un système (36) à commander,
- avec un manche (78), fixé contre une plate-forme (60) et destiné à être manoeuvré par une personne de service,
- avec au moins six éléments de liaison (64, 66, 68, 70, 72, 74), sensiblement rigides dans leur dimension longitudinale et agencés entre la plate-forme (60) et une console (62) fixe,
- avec des capteurs de forces (84) destinés à détecter les forces de pression et de traction exercées dans les éléments de liaison (64, 66, 68, 70, 72, 74), et
- avec une unité d'analyse (32, 108) destinée à analyser les signaux de mesure et à délivrer des signaux de commande des processus des mouvements dans l'espace,
**caractérisé en ce que** la plate-forme (60) comporte des éléments de flexion (80), contre chacun desquels est attaché un élément de liaison (64, 66, 68, 70, 72, 74) rigide et lesquels fléchissent sous l'effet des forces ou moments appliqués par le manche (78), et **en ce qu'**au moins sur la face supérieure ou sur la face inférieure des éléments de flexion (80), dans la zone entre le point de fixation de l'élément de liaison (64, 66, 68, 70, 72, 74) et la zone centrale de la plate-forme (60), est disposée une jauge de contrainte (84, 86) orientée sensiblement dans le sens radial et agissant comme capteur de forces.

2. Élément de commande selon la revendication 1, **caractérisé en ce que** les éléments de liaison (64, 66, 68, 70, 72, 74) sont agencés sous la forme d'un hexapode.

3. Élément de commande selon la revendication 1 ou 2, **caractérisé en ce que** les points d'attache des éléments de liaison (64, 66, 68, 70, 72, 74) sur la plate-forme (60) et/ou sur la console (62) se situent respectivement dans la zone des angles d'un triangle sensiblement équilatéral, et **en ce que** respectivement deux éléments de liaison (64, 66, 68, 70, 72, 74) sont attachés dans la zone de chacun des trois angles.

4. Élément de commande selon l'une quelconque des revendications 1 à 3, **caractérisé en ce que** les éléments de liaison (64, 66, 68, 70, 72, 74) sont assemblés de manière articulée à la plate-forme (60).

5. Élément de commande selon l'une quelconque des revendications 1 à 3, **caractérisé en ce que** les éléments de liaison (64, 66, 68, 70, 72, 74) sont fixés de manière rigide à la console (62).

6. Élément de commande selon l'une quelconque des revendications 4 à 5, **caractérisé en ce que** l'assemblage articulé entre un élément de liaison (64, 66, 68, 70, 72, 74) et la plate-forme (60) est formé par un ou plusieurs éléments (76) réalisés en caoutchouc.

7. Élément de commande selon la revendication 1, **caractérisé en ce que** les éléments de flexion (80) sont réalisés en forme de barres ou de pattes et sont reliés de manière rigide par au moins une extrémité avec la plate-forme (60), et **en ce que** les éléments de flexion (80) sont orientés transversalement à la dimension longitudinale des éléments de liaison (64, 66, 68, 70, 72, 74).

8. Élément de commande selon la revendication 1 ou 7, **caractérisé en ce que**, avec une plate-forme (60) contre les angles de laquelle sont attachés deux ou plusieurs éléments de liaison (64, 66, 68, 70, 72, 74), il est prévu dans la zone d'au moins un angle deux ou plusieurs barres ou pattes (80), juxtaposées et réalisées sous forme d'éléments de flexion, et **en ce qu'**un élément de liaison (64, 66, 68, 70, 72, 74) est attaché sur chaque barre ou chaque patte (80).

9. Élément de commande selon la revendication 1, 7 ou 8, **caractérisé en ce que** au moins une jauge de contrainte (84, 86) est agencée sur chacune de la face supérieure et de la face inférieure d'un élément de flexion (80), et **en ce qu'**une jauge de contrainte (84, 86) de la face supérieure et une de la face inférieure sont connectées pour former un demi-pont.

10. Élément de commande selon l'une quelconque des revendications 1 à 9, **caractérisé en ce que** des éléments de mesure de forces (80) et une électronique d'analyse (108) correspondante sont agencés sur la plate-forme (60).

11. Élément de commande selon l'une quelconque des revendications 1 à 10, **caractérisé en ce que** le manche (78) est réalisé sous la forme d'un joystick.

12. Élément de commande selon l'une quelconque des revendications 1 à 11, **caractérisé en ce que** le manche (78) est un levier, qui est dressé sur la plate-forme (60) et dont l'extrémité libre (16) est orientée sensiblement vers le haut.

13. Élément de commande selon l'une quelconque des revendications 1 à 12, **caractérisé en ce qu'**au moins un élément d'actionnement, tel qu'un commutateur, un bouton-poussoir, une roulette ou un clapet d'activation, est agencé dans la zone de l'extrémité libre (16) du manche (78).

14. Élément de commande selon l'une quelconque des revendications 1 à 13, **caractérisé en ce que** l'unité d'analyse (108) génère une courbe caractéristique initiale non linéaire.

15. Élément de commande selon l'une quelconque des revendications 2 à 14, **caractérisé en ce que** des signaux de commande pour un système (36) à commander, réalisé sous forme d'hexapode, sont générés par l'unité d'analyse (32, 108).

16. Agencement d'un élément de commande selon l'une quelconque des revendications 2 à 15, **caractérisé en ce que** la géométrie d'un hexapode pour l'élément de commande et la géométrie d'un hexapode pour le système (36) à commander sont similaires l'une à l'autre.

17. Agencement d'un élément de commande selon l'une quelconque des revendications 1 à 16, **caractérisé en ce que** les signaux de commande générés par l'unité d'analyse (32, 108) sont destinés à activer le dispositif d'accouplement, tel que le triangle d'attelage (38), d'un dispositif d'attelage de véhicule (36).

18. Agencement d'un élément de commande selon l'une quelconque des revendications 1 à 17, **caractérisé en ce que** la console (62) est une partie d'un poste de conduite d'un véhicule et l'élément de commande (78) est destiné à commander les composants (36) du véhicule.
